# EUROPÄISCHE PATENTSCHRIFT

(11) **EP 0 297 288 B1**
(45) Veröffentlichungstag und Bekanntmachung des Hinweises auf die Patenterteilung: **27.12.1991**
(21) Anmeldenummer: 88108554.2
(22) Anmeldetag: 28.05.1988
(51) Int. Cl.: F02D 41/14, F02D 41/40

(54) **Kraftstoffeinspritzpumpe zur Versorgung der Brennräume von für Fahrzeugantriebe vorgesehenen Brennkraftmaschinen**
Fuel injection pump for feeding the combustion chamber of an automotive engine
Pompe d'injection de carburant pour chambre de combustion de moteur automobile

(30) Priorität: 27.06.1987 DE 3721300
(43) Veröffentlichungstag der Anmeldung: 04.01.1989
(73) Patentinhaber: ROBERT BOSCH GMBH, 70442 Stuttgart (DE)
(72) Erfinder: Buck, Rainer, D-7146 Tamm (DE); Polach, Wilhelm, Dr., D-7141 Möglingen (DE)

(56) Entgegenhaltungen:
- EP-A- 0 216 111
- DE-A- 3 243 349
- DE-A- 3 427 224
- DE-A- 3 605 824
- GB-A- 2 110 420
- GB-A- 2 161 216

## Beschreibung

Die Erfindung geht von einer Kraftstoffeinspritzpumpe zur Versorgung der Brennräume von für Fahrzeugantriebe vorgesehene Brennkraftmaschinen gemäß der Gattung des Hauptanspruchs aus. Eine solche ist aus der GB-A-21 61 216 bekannt, bei der die an einem von einer Brennkraftmaschine angetriebenen Fahrzeug während des Betriebs auftretenden Längsschwingungen, die als Drehzahlschwankungen oder Relativbewegungen der Brennkraftmaschine zum Fahrzeug erfaßbar sind, durch eine Kraftstoffmengenkorrektur kompensiert werden. Dabei wirkt ein Verstellglied, das von einem die Längsschwingungen registrierenden und in ein Stellsignal zur Dämpfung umwandelndes Steuergerät angesteuert wird, direkt über einen Reglerhebel auf das Kraftstoffördermengenverstellglied, dessen Lage seinerseits gerade durch die momentanen Betriebsparameter der Brennkraftmaschine bestimmt wird. Die Verstellung wird über einen elektrischen Stellmagneten realisiert, der zwei Endstellungen einnimmt und zwischen diesen hin- und herschaltet.

### Vorteile der Erfindung

Die weitere Ausgestaltung der Kraftstoffeinspritzpumpe gemäß den kennzeichnenden Merkmalen des Anspruchs 1 hat den Vorteil, daß in einfacher Weise einerseits das Antiruckelsignal gewonnen und andererseits das Kraftstoffördermengenverstellorgan verstellt werden kann. Durch eine in der EP-A-216 111 beschriebenen Vorrichtung ist es unter anderem bekannt, anhand von Drehzahlschwankungen ein Ruckeln zu erfassen und dieses Signal zur Steuerung des Kraftstoffmengenverstellorgans zu verwenden.

Durch die Ausgestaltung der Erfindung bei einer Einspritzpumpe mit den kennzeichnenden Merkmalen des Patentanspruchs 1 wird eine sehr feinfühlig reagierende Anpassung der Kraftstoffeinspritzmenge für alle Betriebsbereiche der Brennkraftmaschine zur Vermeidung von Ruckelerscheinungen erzielt.

Bei Kraftstoffeinspritzpumpen mit ladedruckabhängigem Vollastanschlag (LDA) für Auflademotoren (DE-OS 32 43 349) ist ein solcher Schrittmotor mit Steuergerät bereits vorhanden. Hier werden dem Steuergerät Drehzahl und Ladedruck zugeführt, das daraus ein Steuersignal für den Schrittmotor generiert, der wiederum im unteren Drehzahlbereich von einem bestimmten Ladedruck an auf das Steuersignal hin die Vollastmenge verringert. Bei solchen Kraftstoffeinspritzpumpen ist ohne mechanischen Zusatzaufwand eine Ruckeldämpfung möglich, wenn man sich dabei auf den Vollastbereich beschränkt, in dem die Ruckelschwingungen am auffälligsten auftreten. Die Gewinnung des Antiruckelsignals läßt sich dabei in dem als Mikroprozessor ausgebildeten Steuergerät durch Implementierung eines entsprechenden einfachen Algorithmus mit geringstem Aufwand realisieren. Zur Dämpfung der Ruckelschwingungen im Teillastbereich arbeitet der Schrittmotor gemäß der Erfindung auf den drehbar gelagerten Einstellhebel auf dessen einem Hebelarm der Verstellhebel für das Fördermengenverstellglied gelagert ist. In diesem Fall kann jede vom Verstellhebel bewirkte Einstellung der Kraftstoffördermenge über den gesamten Regelbereich durch Verschwenken des Einstellhebels korrigiert werden. Zur Vermeidung von Ruckelschwingungen im Vollastbereich, die dort mit größerer Amplitude auftreten, wirkt der Schrittmotor gleichzeitig auf den Vollastanschlag und auf den Einstellhebel mit gleichgroßen Verstellraten. Im Teillastbereich, wenn der Verstellhebel nicht am Vollastanschlag anliegt, werden die Ruckelschwingungen durch eine konstante an den Teillastbereich angepaßte Korrektur der Fördermengeneinstellung gedämpft. Im Vollastbereich, wenn der Verstellhebel am Vollastanschlag anliegt, addieren sich die vom Einstellhebel einerseits und vom Vollastanschlag andererseits über den Verstellhebel auf das Fördermengenverstellglied übertragenen Korrekturbewegungen, so daß die Fördermengenkorrektur bei konstanter Schrittzahl des Schrittmotors im Vollastbereich größer ist. Durch die im Anspruch 2 aufgeführten Maßnahmen ist eine vorteilhafte Weiterbildung und Verbesserung der im Patentanspruch 1 angegebenen Kraftstoffeinspritzpumpe möglich.

### Zeichnung

Die Erfindung ist anhand Von in der Zeichnung dargestellten Ausführungsbeispielen im folgenden näher beschrieben. Dabei zeigt die Zeichnung eine schematische, ausschnittweise Darstellung einer Kraftstoffeinspritzpumpe, insoweit dies für das Verständnis der Erfindung erforderlich ist.

### Beschreibung der Ausführungsbeispiele

Von der Kraftstoffeinspritzpumpe, die im Stand der Technik ausführlich dargestellt und beschrieben ist, ist hier nur das als Ringschieber 19 ausgebildete, auf dem Pumpenkolben 11 verschiebbare Kraftstoffördermengenverstellglied und die Kraftstoffmengensteuereinrichtung 20, auch Drehzahlregler genannt, zum Verschieben des Ringschiebers 19 dargestellt. Die Stellung des Ringschiebers 19 bestimmt die pro Förderhub des Pumpenkolbens 11 zu den Einspritzdüsen geförderte Kraftstoffördermenge und wird in Abhängigkeit von Betriebsparametern der Brennkraftmaschine, wie Last und Drehzahl, eingestellt. Diese von den Betriebsparametern abhängige Stellung des Ringschiebers 19 wird als Grundeinstellung der Fördermenge oder des Fördermengenverstellgliedes bezeichnet. Diese wird solange beibehalten, wie sich die Betriebsparameter nicht ändern. Jeder Parameterpaarung ist damit eine bestimmte Grundeinstellung zugeordnet.

Wie im Hauptpatent beschrieben, besteht die Steuereinrichtung 20 aus dem Verstellhebel 29, der um die Achse 30 schwenkbar ist und mit dem Ende seines einen Hebelarms an dem Ringschieber 19 angreift, aus der am anderen Hebelarm des Verstellhebels 29 angreifenden Regelfeder 32 und aus dem Fliehkraftdrehzahgeber 33, der der Regelfeder 32 entgegenwirkt. Der Fliehkraftdrehzahlgeber 33 wird synchron zur Antriebsdrehzahl der Einspritzpumpe angetrieben und ist bestrebt, entgegen der Kraft der Regelfeder 32 den Ringschieber 19 in Richtung geringerer Kraftstoffördermenge zu verschieben. Dies tritt regelmäßig im Abregelfall auf. Die Regelfeder 32 wird in bekannter Weise willkürlich vom Betreiber der Brennkraftmaschine entsprechend der Drehzahl bei gegebener Last vorgespannt. Im Abregelfall wird die Kraft der Regelfeder 32 durch den Fliehkraftdrehzahlgeber 33 überwunden. Für die Einstellung der maximalen Kraftstoffördermenge ist der Vollastanschlag 36 vorgesehen, an welchem sich der Verstellhebel 29 bei maximaler Vorspannung der Regelfeder 32 anlegt. Der Vollastanschlag 36 legt damit die maximale Verschiebung des Ringschiebers 19 auf den Pumpenkolben 11 in Richtung größter Kraftstoffördermenge fest und wird bei sog. Auflademotoren abhängig von Drehzahlbereich und Ladedruck verschoben.

Wie bereits im Stand der Technik beschrieben, sitzt die Achse 30 des Verstellhebels 29 auf dem einen Arm eines zweiarmigen Einstellhebels 38, der um einen gehäusefesten Punkt 37 schwenkbar ist. Durch Schwenken des Einstellhebels 38 wird die Achse 30 des Verstellhebels 29 verschwenkt und damit über den Verstellhebel 29 eine Verschiebung des Ringschiebers 19 bewirkt.

Zur Dämpfung von Ruckelschwingungen, die z.B. durch Drehzahländerungen oder Relativbewegungen zwischen Brennkraftmaschine und Karosserie entstehen, ist ein elektrischer Schrittmotor 140 vorgesehen, der über eine Stellwelle 141 synchron einen ersten Kipphebel 142 und einen zweiten Kipphebel 143 verstellt. Die Stellwelle 141 greift dabei an dem einen Hebelarm der zweiarmigen Kipphebel 142 und 143 an. Am anderen Ende des Kipphebels 142 ist der Vollastanschlag 36 angeordnet, während das Ende des zweiten Kipphebels 143 an dem Einstellhebel 38 angelenkt ist. Der Schrittmotor 140 wird von einem Steuergerät 144 gesteuert, dem als Eingangsgröße zumindest die Drehzahl n der Brennkraftmaschine zugeführt ist. Bei Auftreten Von Ruckelschwingungen enthält das dem Steuergerät 144 zugeführte Drehzahlsignal einen Wechselanteil, aus dem das Steuergerät 144 mittels eines Algorithmus ein sog. Antiruckelsignal generiert und dem Schrittmotor 140 zuführt, der sich um eine konstante Schrittzahl dreht und dadurch die Kipphebel 142 und 143 gleichsinnig um einen konstanten Betrag verschwenkt. Je nach Vorzeichen des Antiruckelsignals werden dabei die Kipphebel 142 im bzw. entgegen Uhrzeigersinn verschwenkt, und zwar im Uhrzeigersinn, wenn das Antiruckelsignal von einer Drehzahlschwingung in Richtung kleinerer Drehzahl herrührt, und entgegen Uhrzeigersinn, wenn das Antiruckelsignal von einer Drehzahlschwingung in Richtung größerer Drehzahl herrührt.

Im Teillastbereich liegt der Verstellhebel 29 nicht an dem Vollastanschlag 36 an. Ein Verschwenken des ersten Kipphebels 142 ist damit wirkungslos. Lediglich das Verschwenken des zweiten Kipphebels 143 bewirkt ein Verschwenken des Einstellhebels 38, so daß die Achse 30 des Verstellhebels 29 entgegen bzw. im Uhrzeigersinn um den gehäusefesten Punkt 37 geschwenkt wird. Dadurch wird der Ringschieber 19 auf dem Pumpenkolben 11 in Richtung Mehr-bzw. Mindermenge der beim Förderhub des Pumpenkolbens 11 geförderten Kraftstoffördermenge um einen konstanten Betrag verstellt. Im Teillastbereich ist also allein der Einstellhebel 38 zur Dämpfung der Ruckelschwingungen wirksam. Der Betrag der Verschiebung des Ringschiebers 19 ist dabei so festgelegt, daß die durch die Minder- bzw. Mehrmenge verursachte kurzzeitige Drehzahlreduzierung bzw. -erhöhung die Ruckelschwingungen im Teillastbereich weitgehend dämpfen.

Im Vollastbereich liegt der Verstellhebel 29 an dem Vollastanschlag 36 an. Die Verstellung der Stellwelle 141, die nach wie vor beide Kipphebel 142 und 143 gleichsinnig um den gleichen Betrag bei Auftreten des Antiruckelsignals verschwenkt, bewirkt in gleicher Weise wie im Teillastbereich eine gleiche Verschwenkung des Einstellhebels 38 und zusätzlich eine Verschwenkung des Verstellhebels 29 um dessen Achse 30 auf dem Einstellhebel 38. Die Schwenkbewegung von Einstellhebel 38 und Verstellhebel 29 addieren sich in ihrer Wirkung auf den Ringschieber 19, so daß dieser um einen größeren Betrag als im Teillastbereich verschoben wird und dadurch die Grundeinstellung der Kraftstoffördermenge um einen größeren Betrag reduziert bzw. erhöht. Dies ist erwünscht, da die Ruckelschwingungen im Vollastbereich eine größere Amplitude aufweisen als die Ruckelschwingungen im Teillastbereich, so daß auch diese nahezu vollständig gedämpft werden. Der Schrittmotor führt dabei sowohl im Vollast- als auch im Teillastbereich bei Auftreten eines Antiruckelsignals immer die gleiche Schrittzahl aus, so daß die Verschwenkbewegung der Kipphebel 142 und 143 im Vollast- und Teillastbereich gleich groß sind.

Bei sog. Auflademotoren wird der Vollastanschlag 36 über den Schrittmotor 140 in seiner Position im Schwenkweg des Verstellhebels 29 ladedruckabhängig gesteuert. Hierzu ist dem Steuergerät noch eine den Ladedruck kennzeichnende Eingagsgröße p_{L} zugeführt. Mit dieser Eingangsgröße und dem Drehzahlsignal n generiert das Steuergerät eine Stellgröße für den Schrittmotor 140 in der Weise, daß im unteren Drehzahlbereich von einem bestimmten wählbaren Ladedruck an, die Vollastmenge durch den Vollastanschlag 36 verringert wird. Damit wird die Kraftstoffmenge an die geringere Luftfüllung der Zylinder der Brennkraftmaschine im unteren Drehzahlbereich angepaßt. Für die ladedruckabhängige Vollastregelung und für die Ruckeldämpfung kann damit das gleiche Stellwerk, bestehend aus Steuergerät 144 und Schrittmotor 140, verwendet werden. Da das Steuergerät 144 im allgemeinen als Mirkoprozessor ausgebildet ist, brauchen für beide Stellvorgänge nur unterschiedliche Algorithmen zur Gewinnung der verschiedenen Stellgrößen für den Schrittmotor 140 im Mikroprozessor implementiert zu werden.

Begnügt man sich mit einer Ruckeldämpfung ausschließlich im Vollastbereich, was mitunter sinnvoll ist, da hier die Ruckelschwingungen wesentlich merkbarer sind, so kann der Kipphebel 143 entfallen. Zur Ruckeldämpfung wird lediglich der Kipphebel 142 durch den Schrittmotor 140 angesteuert.

In gleicher Weise kann auch in einer vereinfachten Ausführungsform auf die Ansteuerung des Kipphebels 142 zum Zwecke der Ruckeldämpfung verzichtet werden. Durch alleinige Ansteuerung des Einstellhebels 38 wird über den gesamten Lastbereich eine Ruckeldämpfung erzielt, allerdings mit dem Nachteil, das bei konstanter Schrittzahl des Schrittmotors 140 die Ruckelschwingungen im gesamten Lastbereich gleichmäßig bedämpft werden. Da die Ruckelschwingungen im Teillastbereich geringer sind als im Vollastbereich, bleiben die Ruckelschwingungen im Vollastbereich - wenn auch wesentlich verringert - merkbar.

Um auch diese Rest-Ruckelschwingungen zu kompensieren, kann am - ggf. am feststehenden - Vollastanschlag 36 ein Fühler angeordnet werden, der die Anlage des Verstellhebels 29 am Vollastanschlag 36 sensiert. Das Sensorsignal wird dem Steuergrät 144 zugeführt und beeinflußt dieses in der Weise, daß bei Vorliegen des Vollast kennzeichnenden Sensorsignals, das an den Schrittmotor 140 ausgegebene Antiruckelsignal so vergrößert wird, daß der Schrittmotor eine größere Schrittzahl ausführt. Dadurch wird im Vollastbereich eine gegenüber dem Teillastbereich größere Verschwenkung des Einstellhebels 38 ausgelöst und damit eine größere Mengenreduzierung bewirkt. Bei richtiger Abstimmung werden damit auch die Ruckelschwingungen im Vollastbereich vollständig unterdrückt.

## Patentansprüche

1. Kraftstoffeinspritzpumpe zur Versorgung der Brennräume von für Fahrzeugantriebe vorgesehene Brennkraftmaschinen mit einem Kraftstoffördermengenverstellglied (19), das durch einen Verstellhebel (29) einer Kraftstoffmengensteuer- oder Regeleinrichtung (20) entsprechend Betriebsparametern der Brennkraftmaschine und zusätzlich durch ein Betätigungsorgan (140) verstellbar ist, das seinerseits von einem in Abhängigkeit vom Auftreten von als Ruckeln bezeichneten schnellen Drehzahländerungen oder Relativbewegungen der Brennkraftmaschine am Fahrzeug gebildeten, dem Ruckeln durch Kraftstofffördermengenänderung entgegenwirkenden Antiruckelsignal elektrisch gesteuert wird, dadurch gekennzeichnet, daß das Betätigungsorgan (140) ein elektrischer Schrittmotor ist, durch den ein Hebel (142) verstellbar ist, an dem ein Vollastanschlag (36) zur Begrenzung der Verstellbewegung des Verstellhebels (29) in Richtung Vollast ausgebildet ist und daß der Verstellhebel (29) auf dem einen Arm eines zweiarmigen Einstellhebels (38) gelagert ist, dessen anderer Arm durch das Betätigungsorgan (140) zusätzlich zum Vollastanschlag verstellt wird.

2. Kraftstoffeinspritzpumpe nach Anspruch 1, dadurch gekennzeichnet, daß an einem im Schwenkweg eines Verstellhebels (29) der Kraftstoffmengensteuereinrichtung (20) angeordneten feststehenden oder ladedruckabhängig gesteuerten vollastanschlag (36) ein Fühler angeordnet ist, der die Anlage des Verstellhebels (29) am Vollastanschlag (36) sensiert und ein elektrisches Sensorsignal an das Steuergerät (144) liefert, und daß das Steuergerät (144) derart ausgebildet ist, daß es bei Auftreten des Sensorsignals das Antiruckelsignal zur Erhöhung der Schrittzahl des Schrittmotors (140) verändert.

## Claims

1. Fuel injection pump for feeding the combustion chambers of automotive internal combustion engines, having a fuel flow adjusting element (19), which can be adjusted by an adjusting lever (29) of a fuel flow control or regulating device (20) in accordance with operating parameters of the internal combustion engine and, in addition, by an actuating unit (140), which is in turn electrically controlled by an anti-judder signal formed as a function of the occurrence of rapid changes in rotational speed or motions of the internal combustion engine relative to the vehicle, referred to as judder, and acting against judder by changing the fuel flow, characterised in that the actuating unit (140) is an electrical stepper motor, by means of which a lever (142), on which is formed a full-load stop (36) for limiting the adjusting motion of the adjusting lever (29) in the direction of full-load, can be adjusted, and in that the adjusting lever (29) is supported on one arm of a two-arm setting lever (38) whose other arm is adjusted by the actuating unit (140) in addition to the full-load stop.

2. Fuel injection pump according to Claim 1, characterised in that a sensor is located on a full-load stop (36), which is either fixed or controlled as a function of boost pressure and is located in the pivoting path of an adjusting lever (29) of the fuel flow control device (20), which sensor senses contact between the adjusting lever (29) and the full-load stop (36) and supplies an electrical sensor signal to the control unit (144), and in that the control unit (144) is designed in such a way that it changes the anti-judder signal in order to increase the number of steps of the stepper motor (140) on the occurrence of the sensor signal.

## Revendications

1. Pompe d'injection de carburant pour l'alimentation des chambres de moteur à combustion interne d'automobile, avec un organe de réglage de la quantité de carburant demandée (19), réglable par un levier de réglage (29) d'un dispositif de commande ou de régulation de la quantité de carburant demandée (20) en fonction des paramètres de fonctionnement du moteur à combustion interne et en outre par un organe de commande (140), commandé électriquement de son côté, en fonction de l'apparition de variations rapides de vitesse de rotation ou de mouvements relatifs du moteur à combustion interne générés sur le véhicule, appelés saccades, par un signal antisaccades agissant de façon antagoniste par modification de la quantité de carburant demandée, pompe d'injection caractérisée par le fait que l'organe de commande (140) est un moteur électrique pas à pas au moyen duquel est susceptible d'être réglé un levier (142) sur lequel existe une butée de pleine charge (36) pour limiter le mouvement du levier de réglage (29) dans le sens de la pleine charge, et par le fait que le levier de réglage (29) est placé sur l'un des bras de levier d'un levier de réglage (38) à deux bras, dont l'autre bras est en outre commandé par l'organe de commande (140) vers la butée de pleine charge.

2. Pompe d'injection de carburant conforme à la revendication 1, caractérisée par le fait que, sur une butée de pleine charge (36), fixe ou commandée en fonction de la pression d'alimentation et placée sur la trajectoire de pivotement d'un levier de réglage (29) du dispositif de commande de la quantité de carburant demandée (20), il est placé un capteur qui détecte la présence du levier de réglage (29) sur la butée de pleine charge (36) et délivre un signal électrique au dispositif de commande (144), et par le fait que le dispositif de commande (144) est constitué de telle manière qu'à l'apparition du signal du capteur, il y a modification du signal anti-saccades dans le sens de l'augmentation du nombre de pas du moteur pas à pas (140).
